# EUROPÄISCHE PATENTSCHRIFT

(11) **EP 2 252 176 B1**
(45) Veröffentlichungstag und Bekanntmachung des Hinweises auf die Patenterteilung: **15.04.2015**
(21) Anmeldenummer: 09704283.2
(22) Anmeldetag: 27.01.2009
(51) Int. Cl.: A45C 13/10, E05B 47/00, E05C 19/16, A44B 11/25

(54) **RAST-MAGNET-VERSCHLUSS**
LOCKING MAGNET CLOSURE
SERRURE À AIMANT D'ARRÊT

(30) Priorität: 27.01.2008 DE 102008006135; 23.01.2009 DE 102009006003
(43) Veröffentlichungstag der Anmeldung: 24.11.2010
(73) Patentinhaber: Fidlock GmbH, 30159 Hannover (DE)
(72) Erfinder: FIEDLER, Joachim, 30175 Hannover (DE)
(74) Vertreter: Schröder, Christoph
(86) Internationale Anmeldenummer: PCT/DE2009/000090
(87) Internationale Veröffentlichungsnummer: WO 2009/092368

(56) Entgegenhaltungen:
- WO-A-2008/006357
- WO-A-2009/006888
- US-B1- 6 295 702

## Beschreibung

Die Erfindung betrifft einen Verschluss zum Verschließen von vorzugsweise Handtaschen, Möbeln, Türen und vergleichbaren Gegenständen des täglichen Bedarfs. Aus dem Stand der Technik sind für diese Anwendungen verschiedenartigste Verschlusskonstruktionen bekannt. Diese Verschlüsse werden mit der Hand betätigt und weisen eine federnde Schließrastung auf, wobei die Verschlusshälften mittels einer von Hand aufgebrachten Kraft zusammengeführt werden. Dabei muss die Kraft einer Feder überwunden werden, bis die Eingriffselemente zusammenschnappen. Die Feder hält die Eingriffselemente in einem Hinterschnitt formschlüssig zusammen.

Ein wesentliches Merkmal von Verschlüssen, die mit der Hand betätigt werden, ist die sogenannte Haptik. Unter einer guten Haptik soll nachfolgend die Eigenschaft des Verschlusses verstanden werden, dass der Verschluss, bezogen auf seine Anwendung, besonders leicht betätigt werden kann.

Verschlüsse, die eine besonders gute Haptik aufweisen, sind in dem Dokument WO 2008/006357 A1 beschrieben.

Diese Verschlüsse sind nach bisher bekannt gewordenen Konstruktionen noch relativ groß bzw. schwer und benötigen einen relativ großen Magneten. Es ist daher ein beständiges Bedürfnis, diese Verschlüsse zu verbessern und Konstruktionen bereitzustellen, die ein kleineres Bauvolumen und den Einsatz von kleineren Magneten ermöglichen, wodurch auch die Kosten gesenkt werden.

Diese Aufgabe wird mit einem Rast-Magnet-Verschluss nach den Ansprüchen 1 und 2 gelöst.

Der erfindungsgemäße Gegenstand nach Anspruch 1 besteht aus einem ersten Verschlussmodul und einem zweiten Verschlussmodul zum Verbinden von zwei Elementen, wobei an jedem Element jeweils eines der Verschlussmodule befestigbar ist oder die Verschlussmodule mit den Elementen eine integrierte Einheit bilden.

Die Verschlussmodule weisen nachfolgende Merkmale auf: eine Magnet-Anker-Konstruktion mit mindestens einem Magneten in Verschlussmodul 1 und einem Anker oder zweiten Magneten in Verschlussmodul 2, wobei die Magnet-Anker-Konstruktion so ausgebildet ist, dass beim Schließen das Verschlussmodul 1 und das Verschlussmodul 2 in Schließrichtung X mittels der Magnetkraft selbsttätig zusammengezogen werden.

Weiterhin ist das Verschlussmodul 1 und das Verschlussmodul 2 so ausgebildet, dass die Verschlussmodule zum Öffnen in Öffnungsrichtung Y seitlich zur Schließrichtung X verdrehbar oder verschiebbar sind.

Es ist eine Verriegelungsvorrichtung vorgesehen zum formschlüssigen Verriegeln der Verschlussmodule, wobei die Verriegelungsvorrichtung wenigstens ein Federverriegelungselement aufweist, bestehend aus einem Eingriffsvorsprung und einer Feder, und wobei das Federverriegelungselement im Verschlussmodul 1 angeordnet ist. Weiterhin ist ein Sperrstück vorgesehen, das im Verschlussmodul 2 angeordnet ist, wobei beim Schließen das Sperrstück das Federverriegelungselement in einer Richtung Z beiseite drückt und dann formschlüssig mit dem Eingriffsvorsprung einrastet und je nach konstruktiver Ausgestaltung beim Verschieben oder beim Verdrehen von Verschlussmodul 1 und Verschlussmodul 2 in die Öffnungsrichtung Y das Sperrstück und das Federverriegelungselement von einer Eingriffsposition, in der Sperrstück und Federverriegelungselement in Eingriff sind, in eine Nichteingriffsposition gegeneinander verdreht oder verschoben werden, in der Sperrstück und Federverriegelungselement nicht in Eingriff sind, ohne dass das Federverriegelungselement beiseite gedrückt wird. Die Magnet-Anker-Konstruktion ist so bemessen, dass beim Schließen die Verriegelungsvorrichtung durch die Magnetkraft der Magnet-Anker-Konstruktion selbsttätig geschlossen wird.

Erfindungsgemäß ist die Feder des Federverriegelungselements so ausgebildet und angeordnet, dass sie eine Doppelfunktion aufweist:

Beim Schließen weicht die Feder biegeweich in Richtung Z aus, aber bei einer Belastung des Verschlusses entgegen Schließrichtung X ist die Feder biegesteif.

Dem Fachmann ist bekannt, dass die Querschnittsgeometrie und auch die Form einer Feder deren Biegesteifigkeit beeinflusst. Die Erfindung nutzt diesen Effekt und verwendet eine Feder oder ein Federsystem aus mehreren Federn, das so ausgebildet und angeordnet ist, damit beim Schließen des Verschlusses eine Belastung der Feder in der Richtung erfolgt, in der die Feder biegeweich ist, d. h. die Feder ist so geformt und montiert, dass die Feder beim Schließen mit geringer Kraft verbiegbar ist. Wird jedoch versucht, den Verschluss entgegengesetzt zur Schließrichtung zu öffnen, wird die Feder in einer Richtung belastet, in der sie biegesteif ist. Dadurch ist eine hohe Zuhaltekraft des Verschlusses gewährleistet, die meist so groß ist, dass erst durch die mechanische Zerstörung der Feder der Verschluss öffnet.

Entsprechende Federgeometrien sind dem Fachmann bekannt, daher werden in den Ausführungsbeispielen nur einige wesentliche Geometrien in Verbindung mit der jeweiligen konstruktiven Einbausituation erläutert.

Durch die Nutzung dieser Doppelfunktion der Feder können Rast-Magnet-Verschlüsse nach dem Oberbegriff des Anspruchs 1 besonders klein und stabil gebaut werden.

Nach Anspruch 2 wird ein Rast-Magnet-Verschluss beansprucht, der mit dem Verschluss nach Anspruch 1 nahezu identisch ist. Lediglich das Öffnen des Verschlusses erfolgt nach einem anderen, ebenfalls aus dem Stand der Technik bekannten Prinzip, wobei beim Verschieben oder Verdrehen von Verschlussmodul 1 und Verschlussmodul 2 in Öffnungsrichtung Y das Federverriegelungselement von einer Eingriffsposition, in der das Sperrstück und das Federverriegelungselement in Eingriff sind, mittels eines Keils allmählich beiseite, d. h. in eine Nichteingriffsposition gedrückt wird, in der das Sperrstück und das Federverriegelungselement nicht mehr miteinander in Eingriff sind.

Nach Anspruch 3 ist die Feder des Federverriegelungselements ein parallel zur Schließrichtung X mehrfach geknickter federnder Streifen.

Nach Anspruch 4 ist die Feder ein mäanderförmig hin- und her axial zur Richtung X gebogener oder parallel zur Richtung X geknickter Streifen.

Nach Anspruch 5 weist die Feder ein oder mehrere federnde Gelenke oder federnde gelenkartige Dünnstellen auf.

Nach Anspruch 6 ist die Feder als ein separates Bauteil ausgeführt und in Offenstellung mittels einem oder mehrerer Innenanschläge zentriert im Verschlussmodul 2 gehalten.

Nach Anspruch 7 ist die Feder ebenfalls als separates Bauteil ausgeführt und in Offenstellung mittels einem oder mehrerer Außenanschläge zentriert im Verschlussmodul 2 gehalten.

Nach Anspruch 8 weist die Magnet-Anker-Konstruktion ein abschwächbares Magnetsystem auf.

Nach Anspruch 9 weist die Magnet-Anker-Konstruktion ein verpolbares Magnetsystem auf.

Nach Anspruch 10 ist eine Rückstellvorrichtung vorgesehen, die die beim Öffnen des Rast-Magnet-Verschlusses in Richtung Y verschobenen Funktionselemente in ihre Ausgangsposition zurückdrängt. Die Rückstellkraft kann eine mechanische Federkraft oder eine Gewichtskraft sein. Die Gewichtskraft wird mittels eines Massestücks erzeugt, das beim Öffnen des Verschlusses von Hand durch die Drehbewegung angehoben wird. Dazu kann z. B. ein Exzenter verwendet werden. Wird das Massestück losgelassen, wird es durch die Gravitationskraft abwärts gezogen, wobei sich die Rückstellvorrichtung zurückstellt, sodass wieder die Eingriffsposition hergestellt wird.

Die Erfindung wird nachfolgend anhand von Ausführungsbeispielen und schematischen Zeichnungen näher erläutert. Es zeigen:
- Fig. 1a-g: eine allgemeine Ausführungsform der Erfindung mit Öffnung durch eine Freigabelücke;
- Fig. 2: das erfindungsgemäße Federverriegelungselement aus Fig1-g nach den Ansprüchen 1 und 2;
- Fig 3.: ein erfindungsgemäßes Federverriegelungselement nach den Ansprüchen 1 und 3;
- Fig. 5: ein erfindungsgemäßes Federverriegelungselement nach den Ansprüchen 1 und 4;
- Fig. 6: ein erfindungsgemäßes Federverriegelungselement nach den Ansprüchen 1 und 5;
- Fig. 7: ein erfindungsgemäßes Federverriegelungselement nach den Ansprüchen 1 und 5.
- Fig. 8a-g: eine sehr nahe mit dem ersten Ausführungsbeispiel verwandte Ausführung der Erfindung nach Anspruch 2;
- Fig. 9a: in einer Explosionsdarstellung einen erfindungsgemäßen Schiebe-Rastverschluss nach Anspruch 1;
- Fig. 9b-d: den Verschluss gemäß Fig. 9a in unterschiedlichen Ansichten;
- Fig. 10a-g: in zu den Ansichten und Bewegungsphasen von Fig. 1a-g analogen Ansichten einen erfindungsgemäßen Verschluss nach Anspruch 1 und Anspruch 8 und
- Fig. 11a-g: in zu den Ansichten und Bewegungsphasen von Fig. 1a-g analogen Ansichten einen erfindungsgemäßen Verschluß nach Anspruch 1 und Anspruch 9.

Fig. 1 a zeigt in Explosionsdarstellung alle Teile der Erfindung.

Ein erstes Verbindungsmodul besteht aus: einem Drehteil 7, einem Magneten 22 und Sperrstücken 7a, 7c, die als umlaufender Rand ausgebildet sind.

Ein zweites Verbindungsmodul besteht aus: einem Gehäusekranz 8, einer Gehäusekappe 10, einem Anker oder Magneten 21 und einem Feder-Verriegelungselement 9 aus einer gebogenen streifenförmigen Feder 9z mit den Eingriffvorsprüngen 9a, 9b, welches auf der Auflagefläche 30 des Gehäusekranzes mit der Stirnfläche 29 aufliegt.

Zwischen dem ersten Verbindungsmodul und dem zweiten Verbindungsmodul wird ein schließ- und lösbarer Dreh-Rast-Verschluss dadurch bewirkt, dass die Sperrstücke 7a, 7c des Drehteils 7 mit den am Feder-Verriegelungselement 9 hervorstehenden angeschrägten Eingriffsvorsprüngen 9a und 9b einen Rastverschluss ausbilden.

Das Feder-Verriegelungselement 9 wird durch ein Anschlagen der Feder-Enden 9c und 9g an der Strebe 10b der Gehäusekappe 10 verdrehsicher positioniert. Außerdem wird das Feder-Verriegelungselement 9 durch den Innenanschlag 10c zentriert im Unterteil positioniert. Das Feder-Verriegelungselement 9 liegt mit der oberen Stirnfläche 29 an der Bodenfläche 30 des Gehäusekranzes 8 an.

Fig. 1b und Fig. 1c zeigen den erfindungsgemäßen Verschluss in den Schnittansichten A-A und B-B.

Fig. 1b zeigt die Schließstellung analog zu Fig. 1 e. Hier sind die Eingriffsvorsprünge 9a, 9b des Federverriegelungselements 9 in Eingriff mit den Sperrstücken 7a, 7c.

Fig. 1c zeigt die Phase nach erfolgter Verdrehung des Verbindungsmoduls 1 in Richtung Y analog zu Fig. 1f. Das Verbindungsmodul 1 wurde soweit verdreht, dass die Eingriffsvorsprünge 9a, 9b des Federverriegelungselements 9 gegenüber den Lücken zwischen den Sperrstücken 7b, 7d stehen und damit außer Eingriff mit den Sperrstücken 7a, 7c sind.

Fig. 1d-1g zeigen die wichtigsten Funktionsphasen während des Schließens und Öffnens:

Fig. 1d zeigt das Schließen. Beim Schließen werden Verbindungsmodul 1 und Verbindungsmodul 2 durch die Magnet-Anker-Konstruktion 21, 22 in Richtung X zusammengezogen. Dabei werden die Eingriffsvorsprünge 9a, 9b des Federverriegelungselements 9 durch die Sperrstücke 7a, 7c in Richtung Z beiseite gedrückt. Erfindungsgemäß ist die streifenförmige Feder 9z in dieser Richtung besonders biegeweich, da der Streifen in Richtung Z in seiner Dicke, d. h. kleinsten Abmessung am leichtesten zu biegen ist, es ist also nur die Magnetkraft einer relativ schwachen Magnet-Anker-Konstruktion 21, 22 nötig, um die Federkraft der Feder 9z zu überwinden.

Fig. 1e zeigt den Verschluss in Schließstellung nach Einrastung von Sperrstücken 7a,7c und Eingriffsvorsprüngen 9a,9b.

Wirkt nun eine Belastungskraft entgegen der Schließrichtung X, drücken die Sperrstücke 7a, 7c auf die Eingriffsvorsprünge 9a, 9b. Bei großer Belastung wollen die Eingriffsvorsprünge jetzt in Richtung W ausweichen und die Feder 9z wie mit der unterbrochenen Linie angedeutet verbiegen. Da aber die Feder 9z schon in einer Richtung gebogen ist und eine unelastische Fläche nur in einer Richtung gewölbt werden kann, ist sie nun in der Belastungsrichtung in Gegenrichtung zu X besonders biegesteif. Der Verschluss ist also besonders stark belastbar, sodass er auch sehr klein mit guten Festigkeitswerten gebaut werden kann. Weiterhin kann er auch preiswert gebaut werden, da die Magnete klein bemessen sein können.

Als nächste Funktionsphase wird nun das Verbindungsmodul 1 mit dem Drehknauf 40 axial in Richtung Y soweit gedreht, dass die Funktionsphase nach Fig 1f erreicht ist, in der das Verbindungsmodul 1 soweit verdreht wurde, dass die Eingriffsvorsprünge 9a, 9b des Federverriegelungselements 9 gegenüber den Lücken zwischen den Sperrstücken 7b, 7d stehen und damit außer Eingriff mit den Sperrstücken 7a, 7c sind. Der Verschluss kann nun geöffnet werden, wie in Fig 1g gezeigt.

Fig. 2 zeigt das erfindungsgemäße Federverriegelungselement aus Fig1-g nach den Ansprüchen 1 und 2.

Hier ist nochmals die Doppelfunktion zu erkennen: die axial zu Richtung X gebogene Streifenfeder 9z ist in Richtung Z biegeweich und bei Belastung der Eingriffsvorsprünge 9a, 9b entgegen der Richtung X, wodurch eine Ausweichkraft W erzeugt wird, entgegen der Ausweichkraft W besonders biegesteif.

Fig. 3 zeigt ein erfindungsgemäßes Federverriegelungselement nach den Ansprüchen 1 und 3.

Die parallel zur Richtung X mehrfach geknickte Streifenfeder 9z ist in Richtung Z biegeweich und bei Belastung der Eingriffsvorsprünge 9a, 9b, entgegen der Richtung X, wodurch eine Ausweichkraft W erzeugt wird, entgegen der Ausweichkraft W besonders biegesteif.

Fig. 5 zeigt ein erfindungsgemäßes Federverriegelungselement nach den Ansprüchen 1 und 4.

Die axial zur Richtung X mäanderförmig mehrfach hin- und her gebogene Streifenfeder 9z ist in Richtung Z biegeweich und bei Belastung der Eingriffsvorsprünge 9a, 9b, entgegen der Richtung X, wodurch eine Ausweichkraft W erzeugt wird, entgegen der Ausweichkraft W besonders biegesteif. Dem Fachmann ist klar, dass die Biegungen auch Knicke parallel zur Richtung X sein können.

Fig. 6 zeigt ein erfindungsgemäßes Federverriegelungselement nach den Ansprüchen 1 und 5.

Das Federverriegelungselement hat ein federndes Scharnier 50 mit der Scharnierachse parallel zur Richtung X. Die Seitenbereiche 51, 52 sind besonders stabil ausgebildet. Dadurch ist das Federverriegelungselement in Richtung Z biegeweich und bei Belastung der Eingriffsvorsprünge 9a, 9b, entgegen der Richtung X, wodurch eine Ausweichkraft W erzeugt wird, entgegen der Ausweichkraft W besonders biegesteif.

Fig. 7 zeigt ein erfindungsgemäßes Federverriegelungselement nach den Ansprüchen 1 und 5.

Das Federverriegelungselement hat mehrere federnde scharnierartige Dünnstellen 53a, 53b, 53c mit der Scharnierachse parallel zur Richtung X. Die Seitenbereiche 51, 52 sind besonders stabil ausgebildet. Dadurch ist das Federverriegelungselement in Richtung Z biegeweich und bei Belastung der Eingriffsvorsprünge 9a, 9b, entgegen der Richtung X, wodurch eine Ausweichkraft W erzeugt wird, entgegen der Ausweichkraft W besonders biegesteif.

Fig. 8a-g zeigen eine sehr nahe mit dem ersten Ausführungsbeispiel verwandte Ausführung der Erfindung nach Anspruch 2.

Fig. 8a zeigt in Explosionsdarstellung alle Teile der Erfindung.

Ein erstes Verbindungsmodul besteht aus: einem Drehteil 7, einem Magneten 22 und Sperrstücken 7a, 7c, die als umlaufender Rand ausgebildet sind sowie keilförmig ansteigenden Flächen 7e, 7f, 7g, 7h.

Ein zweites Verbindungsmodul besteht aus: einem Gehäusekranz 8, einer Gehäusekappe 10, einem Anker oder Magneten 21 und einem Feder-Verriegelungselement 9 aus einer gebogenen streifenförmigen Feder 9z mit den Eingriffvorsprüngen 9a, 9b, welches auf der Auflagefläche 30 des Gehäusekranzes mit der Stirnfläche 29 aufliegt.

Zwischen dem ersten Verbindungsmodul und dem zweiten Verbindungsmodul wird ein schließ- und lösbarer Dreh-Rast-Verschluss dadurch bewirkt, dass die Sperrstücke 7a,7c des Drehteils 7 mit den am Feder-Verriegelungselement 9 hervorstehenden angeschrägten Eingriffsvorsprüngen 9a und 9c einen Rastverschluss ausbilden. Das Feder-Verriegelungselement 9 wird durch ein Anschlagen der Feder-Enden 9e und 9g an der Strebe 10b der Gehäusekappe 10 verdrehsicher positioniert. Außerdem wird das Feder-Verriegelungselement 9 durch den Innenanschlag 10c zentriert im Unterteil positioniert. Das Feder-Verriegelungselement 9 liegt mit der oberen Stirnfläche 29 am der Bodenfläche 30 des Gehäusekranzes 8 an.

Fig. 8b-8e zeigen die wichtigsten Funktionsphasen während des Schließens und Öffnens:

Fig. 8b zeigt das Schließen. Beim Schließen werden Verbindungsmodul 1 und Verbindungsmodul 2 durch die Magnet-Anker-Konstruktion 21, 22 in Richtung X zusammengezogen. Dabei werden die Eingriffsvorsprünge 9a, 9b des Federverriegelungselements 9 durch die Sperrstücke 7a, 7c in Richtung Z beiseite gedrückt. Erfindungsgemäß ist die streifenförmige Feder 9z in dieser Richtung besonders biegeweich, da der Streifen in Richtung Z in seiner Dicke, d.h. in seiner kleinsten Abmessung am leichtesten zu biegen ist, es ist also nur eine relativ schwache Magnet-Anker-Konstruktion 21, 22 nötig, um die Federkraft der Feder 9z zu überwinden.

Fig. 8c zeigt den Verschluss während des Schließens, wo die Eingriffsvorsprünge beiseite gedrückt sind.

Fig. 8d zeigt den Verschluss in Schließstellung, wo Sperrstücke 7a, 7c und Eingriffsvorsprünge 9a,9b formschlüssig verriegelt sind.

Wirkt nun eine Belastungskraft entgegen der Schließrichtung X, drücken die Sperrstücke 7a, 7c auf die Eingriffsvorsprünge 9a, 9b. Bei großer Belastung wollen die Eingriffsvorsprünge jetzt in Richtung W ausweichen und die Feder 9z wie mit der unterbrochenen Linie angedeutet, verbiegen. Da aber die Feder 9z schon in einer Richtung gebogen ist und eine unelastische Fläche nur in einer Richtung gebogen werden kann, ist sie nun in der Belastungsrichtung in Gegenrichtung zu X besonders biegesteif. Der Verschluss ist also besonders stark belastbar, sodass er auch sehr klein mit guten Festigkeitswerten gebaut werden kann und er auch preiswert gebaut werden kann, da die Magnete klein bemessen sein können.

Als Nächstes wird nun das Verbindungsmodul 1 mit dem Drehknauf 40 axial in Richtung Y soweit gedreht, dass die Funktionsphase nach Fig. 8e erreicht ist, in der das Verbindungsmodul 1 soweit verdreht wurde, dass die Eingriffsvorsprünge 9a, 9b des Federverriegelungselement 9 durch die keilförmigen Schrägen 7h, 7e zurückgedrängt wurden und damit außer Eingriff mit den Sperrstücken 7a, 7c sind. Der Verschluss kann nun geöffnet werden.

Fig. 9a zeigt in Explosionsdarstellung einen erfindungsgemäßen Schiebe-Rastverschluss nach Anspruch 1.

Ein erstes Verbindungsmodul besteht aus: einem Stecker 7, einem Magneten 22 und einem Sperrstück 7a, das als umlaufender Rand ausgebildet ist.

Ein zweites Verbindungsmodul besteht aus:
- dem Gehäuse 10 mit der Schließöffnung 70 zum Schließen der Verbindungsmodule in Richtung X und der Öffnung 71 zum Herausschieben des Steckers 7 in Richtung Y,
- dem Federverriegelungselement 9 bestehend aus einer axial zur Richtung X gebogenem Streifenfeder 9z, dem umlaufenden Eingriffsvorsprung 9a und den Endflächen 9g und 9e, mit denen sich die Feder an dem Vorsprung 10b abstützt,
- dem Gehäuseboden 10z mit Vorsprung 10b und
- Anker oder zweitem Magneten 21.

Fig. 9b zeigt in perspektivischer Ansicht den geöffneten Verschluss. Das Schließen läuft folgendermaßen ab: die Magnet-Anker-Konstruktion 21, 22 zieht den Stecker 7 durch die Schließöffnung 70 in das Gehäuse 10. Dabei drängt das Sperrstück 7a das Federverriegelungselement 9 durch die Magnetkraft beiseite. Sie wird beim Einrasten in Richtung Z bzw. Z' gespreizt.

Die Feder 9z erfüllt die erfindungsgemäße Doppelfunktion, analog zum Ausführungsbeispiel nach Fig 1a-g und Fig2:

Da die Feder beim Spreizen in Richtung Z in derselben Richtung ihrer Biegung weitergebogen wird, ist sie beim Einrasten biegeweich, d. h., das Magnet-Anker-System kann relativ schwach sein, um die Vorgabe zu erfüllen, den Verschluss selbsttätig zusammenzuziehen. Die Feder 9z ist aber bei einer Belastung des Verschlusses entgegen der Richtung X sehr biegesteif, wie in Fig 2 gezeigt und dadurch ist der Verschluss sehr zuverlässig formschlüssig verriegelt.

Zum Öffnen wird nun der Stecker wie in Fig 9c gezeigt, in Richtung Y linear durch die Öffnung 71 verschoben, ohne dass die Feder beiseite gedrückt wird. Der Verschluss öffnet so besonders komfortabel.

Fig. 9d zeigt eine Schnittansicht mit dem Verschluss nach erfolgter Öffnung, mit in Richtung Y verschobenem Stecker 7 und Gehäuse 10.

Eine vorteilhafte Weiterentwicklung ist gegeben, wenn der Raum zwischen den Ausnehmungen 9x, 9y der Feder 9z für das seitliche Herausschieben des Sperrstücks 7a nicht genauso breit ist wie das Sperrstück, sondern geringfügig kleiner, sodass der Verschluss mit einer vorbestimmten Kraft gegen eine geringfügige Spreizung der Feder geöffnet werden muss. Dann hält der Verschluss besonders sicher. Diese Weiterbildung ist gewissermaßen eine Zwitterlösung zwischen einem Verschluss nach dem Oberbegriff des Anspruchs 1 und dem Oberbegriff des Anspruchs 2.

### MAGNETSYSTEME

Eine erfindungsgemäße Weiterentwicklung nach Anspruch 6 liegt vor, wenn das als separates Bauteil ausgeführte Federverriegelungselement 9 mit dem Innenanschlag 10c zentriert gehalten wird, wenn der Verschluss geöffnet ist. Dann ist eine sicheres Einrasten unterstützt. Alle Ausführung von Fig. 1a-g, 2, 3, 6, 7, 9a-e, 10a-g haben diesen Innenanschlag. Die Mäander-Feder nach Fig. 5 kann sowohl durch einen Innenanschlag wie einen Aussenanschlag geführt werden.

Dem Fachmann sind auch andere Mittel bekannt, wie eine Ringfeder bewegbar, aber zentriert gehalten werden kann, wie z.b. die Fixierung mit z.B. drei elastischen Stiften.

Fig. 10a-g zeigen analog zu den Ansichten und Bewegungsphasen von Fig. 1a-g einen erfindungsgemäßen Verschluss nach Anspruch 1 und Anspruch 8.

Der einzige Unterschied zur Ausführung nach Fig. 1a-g besteht darin, dass das Magnetsystem aus zwei balkenförmigen Magneten 21,22 nach einer Drehung in Richtung Y weniger Überschneidungsfläche hat (vergleiche Fig. 10bA-A und Fig. 10cA-A) und dadurch die Anziehungskraft der Magneten beim Öffnen reduziert ist, was ein besonders einfaches Öffnen ermöglicht.

Fig. 11a-g zeigt analog zu den Ansichten und Bewegungsphasen von Fig. 1a-g einen erfindungsgemäßen Verschluss nach Anspruch 1 und Anspruch 9.

Der einzige Unterschied zur Ausführung nach Fig. 1a-g besteht darin, dass das Magnet-Anker-System aus vier Magneten 21a, 21b, 22a, 22b besteht. Diese liegen sich in Schließstellung nach Fig. 11e anziehend gegenüber und stehen sich nach der Drehung in Richtung Y abstoßend gegenüber (vergleiche Fig. 11bA-A und Fig. 11c A-A) und dadurch die Anziehungskraft der Magneten beim Öffnen reduziert ist, was ein besonders einfaches Öffnen ermöglicht, da der Verschluss beim Öffnen von selbst aufspringt.

Die Weiterentwicklungen nach Fig. 10a-g und 11a-g mit abschwächbaren oder verpolbaren Magnetsystemen haben außerdem den Vorteil, dass die Magnete durch ihre Bestrebung, sich gegenüber in Anziehungsposition auszurichten, eine Rückstellung des Verschlusses erfolgt.

Die Rückstellung erfolgt nach Anspruch 10 über ein Gewicht, beispielsweise am Drehknopf 40. Alternativ erfolgt die Rückstellung über eine Feder, wenn das Drehteil 7 in einem weiteren Bauteil bewegbar gelagert ist.

## Patentansprüche

1. Rast-Magnet-Verschluss, bestehend aus einem ersten Verschlussmodul und einem zweiten Verschlussmodul mit folgenden Merkmalen:
- mit einer Magnet-Anker-Konstruktion mit mindestens einem Magneten (21) in Verschlussmodul 1 und einem Anker oder zweiten Magneten (22) in Verschlussmodul 2, wobei die Magnet-Anker-Konstruktion beim Schließen das Verschlussmodul 1 und das Verschlussmodul 2 in Schließrichtung x zusammenzieht,
- das Verschlussmodul 1 und das Verschlussmodul 2 sind zum Öffnen in Öffnungsrichtung y seitlich zur Schließrichtung x verdrehbar oder verschiebbar,
- mit einer Verriegelungsvorrichtung zum formschlüssigen Verriegeln der Verschlussmodule zwischen Verschlussmodul 1 und Verschlussmodul 2 mit
- wenigstens einem Federverriegelungselement (9), das aus einem Eingriffsvorsprung (9a, 9b) und einer Feder (9z) besteht und das im Verschlussmodul 1 angeordnet ist, und
- einem Sperrstück (7a, 7c), das im Verschlussmodul 2 angeordnet ist,
wobei
- beim Schließen das Sperrstück (7a, 7c) das Federverriegelungselement (9) in einer Richtung z beiseite drückt und dann formschlüssig mit dem Eingriffsvorsprung (9a, 9b) einrastet und
- beim Verschieben oder Verdrehen von Verschlussmodul 1 und Verschlussmodul 2 in die Öffnungsrichtung y das Sperrstück (7a) und das Federverriegelungselement (9) von einer Eingriffsposition, in der Sperrstück (7a, 7c) und Federverriegelungselement (9) in Eingriff sind, in eine Nichteingriffsposition gegeneinander verdreht oder verschoben werden, in der Sperrstück (7a, 7c) und Federverriegelungselement (9) nicht in Eingriff sind, ohne dass das Federverriegelungselement (9) beiseite gedrückt wird,
- wobei die Magnet-Anker-Konstruktion so bemessen ist, dass beim Schließen die Verriegelungsvorrichtung durch die Magnetkraft der Magnet-Anker-Konstruktion selbsttätig geschlossen wird,
**dadurch gekennzeichnet,**
**dass** die Feder (9z) des Federverriegelungselements (9) ein um die Schließrichtung x gebogener Streifen ist und so ausgebildet und angeordnet ist, dass sie eine Doppelfunktion aufweist, nämlich
- **dass** beim Schließen die Feder (9z) biegeweich in die Richtung z ausweicht und somit beim Einrasten in Richtung z gespreizt wird,
- aber bei einer Belastung des Verschlusses entgegen der Schließrichtung x die Feder (9z) biegesteif ist, so dass das Sperrstück (7a, 7c) und der Eingriffsvorsprung (9a, 9b) formschlüssig miteinander verriegelt sind.

2. Rast-Magnet-Verschluss, bestehend aus einem ersten Verschlussmodul und einem zweiten Verschlussmodul mit folgenden Merkmalen:
- mit einer Magnet-Anker-Konstruktion mit mindestens einem Magneten (21) in Verschlussmodul 1 und einem Anker oder zweiten Magneten (22) in Verschlussmodul 2, wobei die Magnet-Anker-Konstruktion beim Schließen das Verschlussmodul 1 und das Verschlussmodul 2 in Schließrichtung x zusammenzieht,
- das Verschlussmodul 1 und das Verschlussmodul 2 sind zum Öffnen in Öffnungsrichtung y seitlich zur Schließrichtung x gegeneinander verdrehbar oder verschiebbar,
- mit einer Verriegelungsvorrichtung zum formschlüssigen Verriegeln der Verschlussmodule zwischen Verschlussmodul 1 und Verschlussmodul 2 mit
- wenigstens einem Federverriegelungselement (9), das aus einem Eingriffsvorsprung (9a, 9b) und einer Feder (9z) besteht und das im Verschlussmodul 1 angeordnet ist,
- einem Sperrstück (7a, 7c), das im Verschlussmodul 2 angeordnet ist, und
- einem mit dem Verschlussmodul 2 und dem Sperrstück (7a, 7c) verbundenem Keil (7e, 7f, 7g, 7h),
wobei,
- beim Schließen das Sperrstück (7a, 7c) das Federverriegelungselement (9) in eine Richtung z beiseite drückt und dann formschlüssig in einen Eingriff rastet,
und
- beim Verschieben oder Verdrehen von Verschlussmodul 1 und Verschlussmodul 2 in die Öffnungsrichtung y das Federverriegelungselement (9) von einer Eingriffsposition, in der das Sperrstück (7a, 7c) und das Federverriegelungselement (9) in Eingriff sind, mittels des Keils (7e, 7f, 7g, 7h) allmählich beiseite, d. h. in eine Nichteingriffsposition gedrückt wird, in der das Sperrstück (7a, 7c) und das Federverriegelungselement (9) nicht mehr miteinander in Eingriff sind,
- wobei die Magnet-Anker-Konstruktion so bemessen ist, dass beim Schließen die Verriegelungsvorrichtung durch die Magnetkraft der Magnet-Anker-Konstruktion selbsttätig geschlossen wird,
**dadurch gekennzeichnet,**
**dass** die Feder (9z) des Federverriegelungselements (9) ein um die Schließrichtung x gebogener Streifen ist und so ausgebildet und angeordnet ist, dass sie eine Doppelfunktion aufweist, nämlich
- **dass** beim Schließen die Feder (9z) biegeweich in Richtung z ausweicht und somit beim Einrasten in Richtung z gespreizt wird,
- aber bei einer Belastung des Verschlusses entgegen der Schließrichtung x die Feder (9z) biegesteif ist, so dass das Sperrstück (7a, 7c) und der Eingriffsvorsprung (9a, 9b) formschlüssig miteinander verriegelt sind.

3. Rast-Magnet-Verschluss nach den Ansprüchen 1 oder 2, **dadurch gekennzeichnet, dass** die Feder (9z) des Federverriegelungselements (9) ein mehrfach geknickter federnder Streifen ist.

4. Rast-Magnet-Verschluss nach den Ansprüchen 1 oder 2, **dadurch gekennzeichnet, dass** die Feder (9z) ein mäanderförmig hin- und her gebogener oder geknickter Streifen ist.

5. Rast-Magnet-Verschluss nach den Ansprüchen 1 oder 2, **dadurch gekennzeichnet, dass** die Feder (9z) ein oder mehrere federnde Gelenke (50) oder federnde gelenkartige Dünnstellen (53a, 53b, 53c) aufweist mit einer Gelenkachse in Richtung X.

6. Rast-Magnet-Verschluss nach den Ansprüchen 1 oder 2, **dadurch gekennzeichnet, dass** die Feder (9z) als ein separates Bauteil ausgeführt ist und in Offenstellung mittels einem oder mehreren Innenanschläge zentriert im Verschlussmodul 2 gehalten ist.

7. Rast-Magnet-Verschluss nach den Ansprüchen 1 oder 2, **dadurch gekennzeichnet, dass** die Feder (9z) als separates Bauteil ausgeführt ist und in Offenstellung mittels einem oder mehreren Außenanschläge zentriert im Verschlussmodul 2 gehalten ist.

8. Rast-Magnet-Verschluss nach einem der vorhergehenden Ansprüche, **dadurch gekennzeichnet, dass** die Magnet-Anker-Konstruktion ein abschwächbares Magnetsystem (21, 22) aufweist.

9. Rast-Magnet-Verschluss nach Anspruch 1 bis 7, **dadurch gekennzeichnet, dass** die Magnet-Anker-Konstruktion ein verpolbares Magnetsystem (21a, 21b, 22a, 22b) aufweist.

10. Rast-Magnet-Verschluss nach einem der vorhergehenden Ansprüche, **dadurch gekennzeichnet, dass** eine Rückstellvorrichtung vorgesehen ist, die die beim Öffnen des Rast-Magnet-Verschlusses verschobenen Funktionselemente in ihre Ausgangsposition zurückdrängt.

## Claims

1. A locking magnet closure, consisting of a first closure module and a second closure module with the following features:
- comprising a magnet-keeper construction with at least one magnet (21) in closure module 1 and a keeper or second magnet (22) in closure module 2, wherein on closing the magnet-keeper construction pulls the closure module 1 and the closure module 2 together in closing direction x,
- for opening, the closure module 1 and the closure module 2 are rotatable or shiftable in opening direction y laterally to the closing direction x,
- comprising a locking device for positively locking the closure modules between closure module 1 and closure module 2, comprising
- at least one spring locking element (9), which consists of an engaging protrusion (9a, 9b) and a spring (9z) and which is arranged in the closure module 1, and
- a locking piece (7a, 7c) which is arranged in the closure module 2,
wherein
- on closing, the locking piece (7a, 7c) pushes the spring locking element (9) to the side in a direction z and then positively snaps into place with the engaging protrusion (9a, 9b) and
- on shifting or rotating closure module 1 and closure module 2 in opening direction y, the locking piece (7a) and the spring locking element (9) are rotated or shifted against each other from an engagement position, in which locking piece (7a, 7c) and spring locking element (9) are in engagement, into a non-engagement position, in which locking piece (7a, 7c) and spring locking element (9) are not in engagement, without the spring locking element being (9) pushed to the side,
- wherein the magnet-keeper construction is dimensioned such that on closing the locking device is automatically closed by the magnetic force of the magnet-keeper construction,
**characterized in that**
- the spring (9z) of the spring locking element (9) is a strip bent around the closing direction x and is formed and arranged such that it has a dual function, namely
- that on closing the spring (9z) deflects flexurally soft in direction z and thus when snapping into place is spread in direction z,
- but when applying a load on the closure against the closing direction x, the spring (9z) is flexurally rigid, such that the locking piece (7a, 7c) and the engaging protrusion (9a, 9b) are locked positively with each other.

2. A locking magnet closure, consisting of a first closure module and a second closure module with the following features:
- comprising a magnet-keeper construction with at least one magnet (21) in closure module 1 and a keeper or second magnet (22) in closure module 2, wherein on closing the magnet-keeper construction pulls the closure module 1 and the closure module 2 together in closing direction x,
- for opening, the closure module 1 and the closure module 2 are rotatable or shiftable against each other in opening direction y laterally to the closing direction x,
- comprising a locking device for positively, locking the closure modules between closure module 1 and closure module 2, comprising
- at least one spring locking element (9), which consists of an engaging protrusion (9a, 9b) and a spring (9z) and which is arranged in the closure module 1,
- a locking piece (7a, 7c) which is arranged in the closure module 2, and
- a wedge (7e, 7f, 7g, 7h) connected with the closure module 2 and the locking piece (7a, 7c), wherein
- on closing, the locking piece (7a, 7c) pushes the spring locking element (9) to the side in a direction z and then positively snaps into engagement, and
- on shifting or rotating closure module 1 and closure module 2 in the opening direction y the spring locking element (9) is gradually pushed to the side by means of the wedge (7e, 7f, 7g, 7h) from an engagement position, in which the locking piece (7a, 7c) and the spring locking element (9) are in engagement, into a non-engagement position, in which the locking piece (7a, 7c) and the spring locking element (9) no longer are in engagement with each other,
- wherein the magnet-keeper construction is dimensioned such that on closing the locking device is automatically closed by the magnetic force of the magnet-keeper construction,
**characterized in that**
the spring (9z) of the spring locking element (9) is a strip bent around the closing direction x and is formed and arranged such that it has a dual function, namely
- that on closing, the spring (9z) deflects flexurally soft in the direction z and thus when snapping into place is spread in direction z,
- but when applying a load on the closure against the closing direction x the spring (9z) is flexurally rigid, such that the locking piece (7a, 7c) and the engaging protrusion (9a, 9b) are locked positively with each other.

3. The locking magnet closure according to claims 1 or 2, **characterized in that** the spring (9z) of the spring locking element (9) is a resilient strip repeatedly kinked.

4. The locking magnet closure according to claims 1 or 2, **characterized in that** the spring (9) is a strip bent or kinked meandrously to and fro.

5. The locking magnet closure according to claims 1 or 2, **characterized in that** the spring (9z) includes one or more resilient joints (50) or resilient joint-like thin portions (53a, 53b, 53c) with a joint axis in the direction x.

6. The locking magnet closure according to claims 1 or 2, **characterized in that** the spring (9z) is configured as a separate component and in the open position is held centered in the closure module 2 by means of one or more inner stops.

7. The locking magnet closure according to claims 1 or 2, **characterized in that** the spring (9z) is configured as a separate component and in the open position is held centered in the closure module 2 by means of one or more outer stops.

8. The locking magnet closure according to any of the preceding claims, **characterized in that** the magnet-keeper construction includes an attenuatable magnetic system (21, 22).

9. The locking magnet closure according claims 1 to 7, **characterized in that** the magnet-keeper construction includes a polable magnetic system (21 a, 21 b, 22a, 22b).

10. The locking magnet closure according to any of the preceding claims, **characterized in that** a repositioning device is provided, which pushes the function elements shifted on opening the locking magnet closure back into their starting position.

## Revendications

1. Serrure à aimant d'arrêt, constituée d'un premier module de serrure et d'un deuxième module de serrure, présentant les caractéristiques qui suivent :
- elle comprend une structure induit-aimant comprenant au moins un aimant (21) dans le module de serrure 1 et un induit ou un deuxième aimant (22) dans le module de serrure 2, la structure induit-aimant réunissant, lors de la fermeture, le module de serrure 1 et le module de serrure 2 dans la direction de fermeture x,
- aux fins de l'ouverture, le module de serrure 1 et le module de serrure 2 peuvent être tournés ou déplacés par coulissement dans la direction d'ouverture y latérale par rapport à la direction de fermeture x,
- elle comprend un dispositif de verrouillage servant à verrouiller par complémentarité de forme les modules de serrures entre le module de serrure 1 et le module de serrure 2, comprenant
- au moins un élément de verrouillage à ressort (9), qui est constitué d'une saillie d'engrènement (9a, 9b) et d'un ressort (9z) et qui est disposé dans le module de serrure 1, et
- une pièce de blocage (7a, 7c), qui est disposée dans le module de serrure 2, dans lequel
- lors de la fermeture, la pièce de blocage (7a, 7c) pousse de côté dans une direction z l'élément de verrouillage à ressort (9) et vient alors en prise par complémentarité de forme avec la saillie d'engrènement (9a, 9b) et
- lors du déplacement par coulissement ou lors de la rotation du module de serrure 1 et du module de serrure 2 dans la direction d'ouverture y, la pièce de blocage (7a) et l'élément de verrouillage à ressort (9) sont tournés ou déplacés par coulissement l'un contre l'autre depuis une position d'engrènement, dans laquelle la pièce de blocage (7a, 7c) et l'élément de verrouillage à ressort (9) sont en prise, dans une position de non-engrènement, dans laquelle la pièce de blocage (7a, 7c) et l'élément de verrouillage à ressort (9) ne sont pas en prise sans pousser de côté l'élément de verrouillage à ressort (9),
- dans laquelle la structure induit-aimant présente des dimensions telles que lors de la fermeture, le dispositif de verrouillage est fermé de manière autonome par la force magnétique de la structure induit-aimant,
**caractérisée en ce que**
le ressort (9z) de l'élément de verrouillage à ressort (9) est une bande incurvée autour de la direction de fermeture x et est réalisé et disposé de telle manière qu'il présente une double fonction, à savoir,
- lors de la fermeture, le ressort (9z) est rabattu élastiquement en flexion dans la direction z et par conséquent est déployé dans la direction z lors de la venue en prise,
- toutefois dans le cas d'une contrainte de la serrure dans le sens inverse à la direction de fermeture x, le ressort (9z) est rigide en flexion de sorte que la pièce de blocage (7a, 7c) et la saillie d'engrènement (9a, 9b) sont verrouillées l'une à l'autre par complémentarité de forme.

2. Serrure à aimant d'arrêt, constituée d'un premier module de serrure et d'un deuxième module de serrure, présentant les caractéristiques qui suivent :
- elle comprend une structure induit-aimant comprenant au moins un aimant (21) dans le module de serrure 1 et un induit ou un deuxième aimant (22) dans le module de serrure 2, la structure induit-aimant réunissant, lors de la fermeture, le module de serrure 1 et le module de serrure 2 dans la direction de fermeture x,
- aux fins de l'ouverture, le module de serrure 1 et le module de serrure 2 peuvent être tournés ou déplacés par coulissement l'un contre l'autre dans la direction d'ouverture y latérale par rapport à la direction de fermeture x,
- elle comprend un dispositif de verrouillage servant à verrouiller par complémentarité de forme les modules de serrure entre le module de serrure 1 et le module de serrure 2, comprenant
- au moins un élément de verrouillage à ressort (9), qui est constitué d'une saillie d'engrènement (9a, 9b) et d'un ressort (9z) et qui est disposé dans le module de serrure 1,
- une pièce de blocage (7a, 7c), qui est disposée dans le module de serrure 2, et
- une clavette (7e, 7f, 7g, 7h) reliée au module de serrure 2 et à la pièce de blocage (7a, 7c),
dans lequel
- lors de la fermeture, la pièce de blocage (7a, 7c) pousse de côté dans une direction z l'élément de verrouillage à ressort (9) et vient alors en prise par complémentarité de forme dans un engrènement, et
- lors du déplacement par coulissement ou lors de la rotation du module de serrure 1 et du module de serrure 2 dans la direction d'ouverture y, l'élément de verrouillage à ressort (9) est poussé progressivement de côté au moyen de la clavette (7e, 7f, 7g, 7h) depuis une position d'engrènement, dans laquelle la pièce de blocage (7a, 7c) et l'élément de verrouillage à ressort (9) sont en prise, c'est-à-dire vers une position de non-engrènement, dans laquelle la pièce de blocage (7a, 7c) et l'élément de verrouillage à ressort (9) ne sont plus en prise l'un avec l'autre,
- dans laquelle la structure induit-aimant présente des dimensions telles que lors de la fermeture, le dispositif de verrouillage est fermé de manière autonome par la force magnétique de là structure induit-aimant,
**caractérisée en ce que**
le ressort (9z) de l'élément de verrouillage à ressort (9) est une bande incurvée autour de la direction de fermeture x et est réalisé et disposé de telle manière qu'il présente une double fonction, à savoir
- lors de la fermeture, le ressort (9z) est rabattu élastiquement en flexion dans la direction z et par conséquent est déployé dans la direction z lors de la venue en prise,
- toutefois dans le cas d'une contrainte de la serrure dans le sens inverse à la direction de fermeture x, le ressort (9z) est rigide en flexion de sorte que la pièce de blocage (7a, 7c) et la saillie d'engrènement (9a, 9b) sont verrouillées l'une à l'autre par complémentarité de forme.

3. Serrure à aimant d'arrêt selon les revendications 1 ou 2, **caractérisée en ce que** le ressort (9z) de l'élément de verrouillage à ressort (9) est une bande à ressorts pliée à de multiples reprises.

4. Serrure à aimant d'arrêt selon les revendications 1 ou 2, **caractérisée en ce que** le ressort (9z) est une bande courbée ou pliée selon un mouvement de va-et-vient de manière à présenter une forme de méandre.

5. Serrure à aimant d'arrêt selon les revendications 1 ou 2, **caractérisée en ce que** le ressort (9z) présente une ou plusieurs articulations (50) à ressorts ou des portions amincies (53a, 53b, 53c) formant des charnières élastiques présentant un axe d'articulation dans la direction X.

6. Serrure à aimant d'arrêt selon les revendications 1 ou 2, **caractérisée en ce que** le ressort (9z) est réalisé sous la forme d'un élément séparé et est maintenu dans la position ouverte, au moyen d'une ou de plusieurs butées intérieures, de manière centrée dans le module de serrure 2.

7. Serrure à aimant d'arrêt selon les revendications 1 ou 2, **caractérisée en ce que** le ressort (9z) est réalisé sous la forme d'un élément séparé et est maintenu dans la position ouverte, au moyen d'une ou de plusieurs butées extérieures, de manière centrée dans le module de serrure 2.

8. Serrure à aimant d'arrêt selon l'une quelconque des revendications précédentes, **caractérisée en ce que** la structure induit-aimant présente un système aimanté (21, 22) pouvant être atténué.

9. Serrure à aimant d'arrêt selon la revendication 1 à 7, **caractérisée en ce que** la structure induit-aimant présente un système aimanté (21a, 21b, 22a, 22b) pouvant être polarisé.

10. Serrure à aimant d'arrêt selon l'une quelconque des revendications précédentes, **caractérisée en ce qu'**est prévu un dispositif de rappel, qui repousse dans leur position initiale les éléments fonctionnels déplacés par coulissement lors de l'ouverture de la serrure à aimant d'arrêt.
